# EUROPÄISCHE PATENTSCHRIFT

(11) **EP 0 830 897 B1**
(45) Veröffentlichungstag und Bekanntmachung des Hinweises auf die Patenterteilung: **30.05.2001**
(21) Anmeldenummer: 97112644.6
(22) Anmeldetag: 24.07.1997
(51) Int. Cl.: B02C 4/30

(54) **Verschleissfeste Oberflächenpanzerung für die Walzen von Hochdruck-Walzenpressen zur Druckzerkleinerung körnigen Gutes**
Wear-resistant surface coating for rollers of high pressure roller mills for pressure milling of granular material
Revêtement résistant à l'usure pour cylindres de broyeurs à cylindres à haute pression pour le broyage sous pression de matériau granulaire

(30) Priorität: 19.09.1996 DE 19638237
(43) Veröffentlichungstag der Anmeldung: 25.03.1998
(73) Patentinhaber: DEUTZ Aktiengesellschaft, 51063 Köln (DE)
(72) Erfinder: Sommer, Erich, 51109 Köln (DE); Buchholz, Gustav, 50169 Kerpen (Horrem) (DE); Frangenberg, Meinhard, 51515 Kürten-Engeldorf (DE); Alsmann, Ludger, 51103 Köln (DE); Göddecke, Franz, 51381 Leverkusen (DE)

(56) Entgegenhaltungen:
- EP-A- 0 516 952
- EP-A- 0 578 239

## Beschreibung

Die Erfindung betrifft eine verschleißfeste Oberflächenpanzerung für die Walzen von Hochdruck-Walzenpressen zur Druckzerkleinerung körnigen Gutes, mit einer Vielzahl von in entsprechende Ausnehmungen des Walzenkörpers eingelagerten aus hartem Werkstoff bestehenden Noppenbolzen, die aus dem Walzenkörper herausragen und zwischen sich Taschen zur Aufnahme von zusammengepreßtem feinkörnigen Gut bilden.

Bei Walzenbrechern und Walzenmühlen wird sprödes Mahlgut in den Walzenspalt, durch den die beiden drehbar gelagerten gegenläufig rotierbaren Walzen voneinander getrennt sind, eingezogen und dort einer Druckzerkleinerung unterworfen. Bekannt ist auch die sogenannte Gutbettzerkleinerung im Walzenspalt einer Hochdruck-Walzenpresse, bei der die einzelnen Partikel des durch Reibung in den Walzenspalt eingezogenen Mahlgutes in einem Gutbett, d. h. in einer zwischen den beiden Walzenoberflächen zusammengedrückten Materialschüttung bei Anwendung eines hohen Druckes gegenseitig zerquetscht werden. Es versteht sich, daß dabei die Walzenoberflächen einer außerordentlich hohen Beanspruchung und einem hohen Verschleiß ausgesetzt sind.

Es ist daher bekannt, die Oberflächen von Gutbettzerkleinerungs-Walzenpressen dadurch verschleißfest zu machen, indem in Sackloch-Bohrungen des Walzenkörpers mit Abstand zueinander eine Vielzahl von stiftförmigen Noppenbolzen eingelagert wird, die igelförmig aus den Bohrungen des Walzenkörpers herausragen (EP-B-0 516 952 Fig. 2). Dabei sollen die stiftförmigen Noppenbolzen mit einer so großen Höhe nach außen von der Walzenoberfläche vorstehen und mit einem solchen Abstand voneinander angeordnet sein, daß im Betrieb der Walzenpresse auf der Walzenoberfläche die Zwischenräume bzw. Taschen zwischen den stiftförmigen Noppenbolzen mit dem zusammengepreßten feinkörnigen Gutmaterial ausgefüllt bleiben, welches einen sogenannten autogenen Verschleißschutz für die Walzenoberflächen bildet. Beim Betrieb einer derartig gepanzerten Hochdruck-Walzenpresse ist allerdings die Gefahr nicht ganz auszuschließen, daß infolge des hohen Preßdrucks, der über die stiftförmigen Noppenbolzen auf vorhandene Kerbstellen, insbesondere bei seitlich wirkenden Kräften, in den Ausnehmungen/Bohrungen des Walzenkörpers einwirkt, Beschädigungen durch Rißbildung in der Mantelfläche der Walze entstehen können, was zur Verkürzung des Standzeitvermögens der Panzerung führt.

Es ist auch schon vorgeschlagen worden (EP-A-0 578 239), bei Walzenpanzerungen mit stiftförmigen Noppenbolzen der oben beschriebenen Art die radial inneren (unteren) Enden der Noppenbolzen halbkugelförmig bzw. kalottenförmig auszubilden und die Noppenbolzen mit diesen geformten Enden an entsprechend halbkugelförmig geformten Sacklochenden der im Walzenkörper angebrachten Ausnehmungen abstützen zu lassen, um den Einfluß von Kerbspannungen zu reduzieren. Jedoch ist der Aufwand zur Fertigung derartig kalottenförmig geformter Sacklochenden und Bolzenenden nicht unerheblich; es muß eine satte Anlage des Bolzenendes im entsprechend geformten Sackloch-Grund gewährleistet sein; und außerdem kann der stiftförmige Noppenbolzen mit seinem halbkugelförmigen Ende in seinem Sackloch bei Einwirkung der hohen Walzenpreßkraft zum Kippen neigen. Außerdem ist bei Einsatz der bisher bekannten Noppenbolzen aufgrund ihrer relativ kleinen Durchmesser nicht auszuschließen, daß sie beim Walzenpressenbetrieb besonders bei höherer Aufgabegutfeuchte vom Aufgabegut "umspült" werden. Dies verschlechtert das Einlagerungsverhalten des Preßgutes und kann zu Grundmaterial-Auswaschungen zwischen den Noppenbolzen führen.

Der Erfindung liegt daher die Aufgabe zugrunde, für die Walzen von Hochdruck-Walzenpressen zur Druckzerkleinerung körnigen Gutes eine verschleißfeste, für den autogenen Verschleißschutz mit Anwendung der Noppenbolzen-Rasterpanzerungstechnik geeignete Oberflächenpanzerung zu schaffen, bei welcher der Anteil der hochverschleißfesten Hartmetall-Noppenbolzen erhöht und das Einlagerungsverhalten des Preßgutes auch bei höherer Gutfeuchte gesichert ist und die Bruchgefahr auch bei Einwirkung höherer Preßkräfte reduziert ist.

Diese Aufgabe wird gemäß der. Erfindung mit den Maßnahmen des Kennzeichnungsteils des Anspruchs 1 gelöst. Vorteilhafte Ausgestaltungen sind in den Unteransprüchen angegeben.

Charakteristisch für die erfindungsgemäße Oberflächenpanzerung für die Walzen von Hochdruck-Walzenpressen zur Druckzerkleinerung körnigen Gutes mit Anwendung der Rasterpanzerungs-Noppenbolzentechnik ist, daß die in den Walzenkörper igelförmig eingelagerten Noppenbolzen jeweils die Form eines Pilzes haben, der jeweils mit seinem Kopf vom Walzenkörper nach außen hervorragt und der mit seinem Schaft derart in die entsprechende Ausnehmung bzw. Bohrung des Walzenkörpers eingelassen ist, daß zwischen dem Bohrungsgrund und dem unteren Bolzenschaftende ein freier Raum verbleibt. D. h. bei der erfindungsgemäßen Oberflächenpanzerung stützen sich die Noppenbolzen nicht mit ihrem radial inneren (unteren) Bolzenende, sondern ausschließlich mit dem im Vergleich zum Bolzenschaft breiteren Bolzenkopf bzw. Pilzkopf am Walzenkörper ab. Der Noppenbolzen-Kopf vermindert die Neigung des Kippers des Bolzens in seiner jeweiligen Sackloch-Bohrung des Walzenkörpers. Weil sich die Noppenbolzen gerade nicht mit ihren radial inneren Enden im Walzenkörper abstützen, sind aufwendig herzustellende Passungen zwischen den radial inneren Bolzenenden und dem Bohrungsgrund vermieden. Bei der erfindungsgemäßen Oberflächenpanzerung können die im Walzenkörper anzubringen Ausnehmungen vielmehr mit einem Bohrer einfach herstellbare Sacklöcher mit üblichem kegelförmigen Bohrungsgrund sein. Bei den erfindungsgemäßen Pilznoppen führen die im Vergleich zu den bisher bekannten Stiftnoppen größeren Durchmesser bzw. Auflageflächen der Noppenköpfe zu verringerter Flächenpressung, was ebenfalls zur Standzeitverlängerung der Pilznoppenbolzen beiträgt.

Weil die pilzförmigen Köpfe der Noppenbolzen einen breiteren Querschnitt bzw. Durchmesser haben als der jeweilige Bolzenschaft, werden dadurch die freien Abstände zwischen benachbarten Bolzenköpfen und damit die zwischen den Bolzenköpfen verbleibenden Zwischenräume bzw. Taschen, die sich im Betrieb der Walzenpresse mit dem zusammengepreßten feinkörnigen Gutmaterial als Verschleißschutzmaterial füllen sollen, verengt, wodurch das Einlagern und Festhalten des in die Taschen eingepreßten Gutmaterials begünstigt wird und andererseits der Anteil des Hartmetalls an der gesamten Oberflächenpanzerung erhöht wird. Andererseits lassen es die pilzförmigen Bolzenköpfe zu, bei Beibehaltung einer bestimmten Größe der Zwischenräume bzw. Taschen zwischen benachbarten Bolzen auf der Walzenoberfläche weniger Bolzen einsetzen zu müssen, wodurch sich die Anzahl notwendiger Bolzen pro Flächeneinheit reduzieren und entsprechende Bohrungsarbeiten einsparen lassen.

Die Auflagefläche des Noppenbolzen-Kopfes am Walzenkörper kann bündig mit der Walzenoberfläche sein. Mit Vorteil ist diese Auflagefläche des Noppenbolzen-Kopfes jedoch in einer eigenen Walzenkörper-Kopfausnehmung eingelassen bzw. eingesenkt. Auf diese Weise kann der mit seinem oberen Teil aus dem Walzenkörper herausragende Noppenbolzen-Kopf sehr fest im Walzenkörper verankert werden sowohl was die Druckbeanspruchung des Bolzenkopfes in radialer Richtung als auch in Walzenumfangsrichtung anbelangt.

Die Erfindung und deren weitere Merkmale und Vorteile werden anhand der in den Figuren schematisch dargestellten Ausführungsbeispiele näher erläutert.

Es zeigt:
- Fig. 1:: im Vertikalschnitt quer zur Walzenachse die erfindungsgemäße Oberflächenpanzerung für die Walze einer Hochdruck-Walzenpresse, mit einer Vielzahl von an der Walzenoberfläche angeordneten pilzförmigen Noppenbolzen;
- Fig. 2:: vergrößert herausgezeichnet einen in der Walze der Fig. 1 eingesetzten pilzförmigen Noppenbolzen;
- Fig. 3:: die Draufsicht auf den Noppenbolzen der Fig. 2;
- Fig. 4:: die Draufsicht auf mehrere benachbarte im Walzenkörper eingesetzte Noppenbolzen der Fig. 3;
- Fig. 5:: die Draufsicht auf mehrere benachbarte pilzförmige Noppenbolzen mit rundem Kopf;
- Fig. 6:: vergrößert herausgezeichnet einen pilzförmigen Noppenbolzen mit pilzkappenförmig gewölbtem Kopf;
- Fig. 7:: ausschnittsweise die Ausnehmung bzw. Bohrung im Walzenkörper zur Aufnahme des Pilznoppens der Fig. 6;
- Fig. 8:: die Draufsicht auf zwei benachbarte, längs Walzenmantellinien liegender Reihen von Noppenbolzen mit rechteckigem Kopf, und
- Fig. 9:: die Draufsicht auf eine Walzenoberfläche mit V-förmig angeordneten Reihen von Noppenbolzen mit rechteckigem Kopf.

Beim Ausführungsbeispiel der Fig. 1 ist der Walzenkörper 10 aus mehreren mit dem Walzengrundkörper lösbar verspannten Segmenten zusammengesetzt. Die Walzenoberfläche bzw. der Walzenkörper 10 weist eine Vielzahl von etwa radial gerichteten Ausnehmungen bzw. Bohrungen auf, in welche aus hartem Werkstoff bestehende Noppenbolzen 11 eingelagert sind, die mit ihrem Kopf 12 von der Walzenoberfläche vorstehen und zwischen sich Taschen 17 zur Aufnahme von zusammengepreßtem feinkörnigem Gut bei der Druckzerkleinerung körnigen Gutes bilden. Die Noppenbolzen 11 können statt in Segmenten auch in eine Ringbandage oder auch direkt in den Walzengrundkörper eingesetzt sein.

Wie aus Fig. 2 gut zu erkennen ist, haben die Noppenbolzen 11 die Konfiguration eines Pilzes, der mit seinem Kopf 12, welcher in den Ausführungsbeispielen 2 bis 4 sechseckig ist, vom Walzenkörper 10 nach außen hervorragt und der mit seinem Schaft 13 derart in die entsprechende Bohrung des Walzenkörpers 10 eingelassen ist, daß zwischen dem Bohrungsgrund und dem unteren Bolzenschaftende ein freier Raum 14 verbleibt. Jedenfalls soll sichergestellt sein, daß sich die Noppenbolzen 11 nicht mit ihrem Schaft 13, sondern mit ihrem Kopf 12 in einer entsprechenden Kopfausnehmung 15 des Walzenkörpers 10 abstützen. Der Noppenbolzen-Kopf 12 ist teilweise in den Walzenkörper eingelassen bzw. eingesenkt, wodurch der Noppenbolzen sowohl in radialer Richtung als auch in Walzenumfangsrichtung als auch gegen Kippstellungen sehr gut gesichert ist. Begünstigend kommt hinzu, daß der Noppenbolzen-kopf 12 infolge seiner flächenmäßig vergrößerten Abmessungen die Flächenpressung auf den Grundkörper 10 während des Einsatzes der Walze zur Druckzerkleinerung körnigen Gutes verringert.

Die Walzenkörper-Kopfausnehmung 15 zur Aufnahme des Noppenbolzen-Kopfes 12 weist nach Fig. 2 eine ebene Lagerfläche auf. Diese Auflagefläche 15 kann nach dem Ausführungsbeispiel der Fig. 7 auch kegelmantelförmig sein, und die Auflagefläche könnte auch kugelkalottenförmig ausgebildet worden sein. Der Noppenbolzen-Kopf 12 in Draufsicht gesehen ist nach dem Ausführungsbeispiel der Fig. 5 rund, nach Fig. 8 rechteckig bis quadratisch und nach den Fig. 1 bis 4 z. B. sechseckig. Die Oberseite des Noppenbolzen-Kopfes 12 ist flach eben, oder nach Fig. 6 pilzkappenförmig gewölbt.

Den Fig. 4, 5 und 8 ist zu entnehmen, daß benachbarte längs Walzenmantellinien angeordnete Pilznoppenbolzenreihen jeweils auf Lücke zueinander versetzt sind, wodurch im Betrieb der Walzenpresse bei der Druckzerkleinerung körnigen Gutes das Problem der Gassenbildung für das im Bereich des engsten Walzenspaltes komprimierte Gutmaterial in Walzendrehrichtung 16 gesehen gemindert ist, womit das Einzugsverhalten und die Einlagerung von Preßgut zwischen den Pilznoppen verbessert wird. Nach den Ausführungsbeispielen der Fig. 4 und 5 ist der Abstand a der in Walzenumfangsrichtung bzw. Drehrichtung 16 gesehen benachbarten Pilznoppenbolzen gleich groß wie der Abstand b der in Walzenachsrichtung gesehen benachbarten Pilznoppenbolzen. Der Abstand a ist mit Vorteil kleiner als der Abstand b, und zwar etwa in einem Verhältnis von 1 : 1 bis ca. 1 : 2.

Nach dem Ausführungsbeispiel der Fig. 9 verlaufen die Noppenbolzenreihen 17, 18, 19, 20 in Walzenumfangsrichtung gesehen schräg zu den Walzenmantellinien und sie sind V-förmig angeordnet, wodurch im Betrieb der Walzenpresse die Einzugsbedingungen für das der Druckzerkleinerung zu unterwerfende Gutmaterial in den Walzenspalt noch verbessert werden können.

Die Verbindung zwischen dem Noppenbolzenschaft 13 bzw. Bolzenkopf 12 mit der jeweiligen Walzenkörper-Bohrung kann durch Kleben, Pressen, Schrumpfen etc. erfolgen.

Die Höhe der von der Walzenoberfläche radial nach außen vorstehenden Bolzenköpfe 12 wird nach Art des Preßgutes gewählt und kann z. B. bis zu 10 mm betragen. Benachbarte Noppenbolzenköpfe 12 sind in einem Abstand voneinander von etwa < 40 mm angeordnet, so daß die zwischen den Bolzenköpfen 12 auf der Walzenoberfläche gebildeten Zwischenräume bzw. Taschen 17 im Bereich der Walzenoberfläche so eng sind, daß im Gutbettzerkleinerungs-Betrieb der Pressenwalze diese Taschen 17 zwischen den Bolzenköpfen 12 mit ein und demselben zusammengepreßten und durch Gutbettzerkleinerung hervorgegangen feinkörnigen, aber hochverdichteten Gut ausgefüllt sind, welches während der Walzenumdrehungen in diesen Taschen haften bleibt, d. h. das in die Zwischenräume bzw. Taschen 17 zwischen den Bolzenköpfen 12 von außen hineingepreßte und dort mit Sicherheit verbleibende Gutmaterial bildet einen idealen autogenen Verschleißschutz.

## Patentansprüche

1. Oberflächenpanzerung für die Walzen von Hochdruck-Walzenpressen zur Druckzerkleinerung körnigen Gutes, mit einer Vielzahl von in entsprechende Ausnehmungen des Walzenkörpers (10) eingelagerten aus hartem Werkstoff bestehenden Noppenbolzen (11), die aus dem Walzenkörper herausragen und zwischen sich Taschen (17) zur Aufnahme von zusammengepreßtem feinkörnigen Gut bilden, dadurch gekennzeichnet, daß die Noppenbolzen (11) die Konfiguration eines Pilzes haben, der mit seinem Kopf (12) vom Walzenkörper (10) nach außen hervorragt und der mit seinem Schaft (13) derart in die entsprechende Ausnehmung bzw. Bohrung des Walzenkörpers eingelassen ist, daß zwischen dem Bohrungsgrund und dem unteren Bolzenschaftende ein freier Raum (14) verbleibt.

2. Oberflächenpanzerung nach Anspruch 1, dadurch gekennzeichnet, daß die Auflagefläche des Noppenbolzen-Kopfes (12) am Walzenkörper (10) bündig mit der Walzenoberfläche oder in einer Walzenkörper-Kopfausnehmung (15) eingelassen/eingesenkt ist.

3. Oberflächenpanzerung nach Anspruch 2, dadurch gekennzeichnet, daß die Walzenkörper-Kopfausnehmung (15) zur Aufnahme des Noppenbolzen-Kopfes (12) eine ebene, kegelmantelförmige oder kugelkalottenförmige Lagerfläche aufweist.

4. Oberflächenpanzerung nach den Ansprüchen 1 bis 3, dadurch gekennzeichnet, daß der Noppenbolzen-Kopf (12) in Draufsicht gesehen rund oder vieleckig ist.

5. Oberflächenpanzerung nach einem der Ansprüche 1 bis 4, dadurch gekennzeichnet, daß die Oberseite des Noppenbolzen-Kopfes (12) flach eben oder pilzkappenförmig gewölbt ist.

6. Oberflächenpanzerung nach einem oder mehreren der Ansprüche 1 bis 5, dadurch gekennzeichnet, daß benachbarte längs Walzenmantellinien angeordnete Pilznoppenbolzenreihen jeweils auf Lücke zueinander versetzt sind.

7. Oberflächenpanzerung nach den Ansprüchen 1 bis 6, dadurch gekennzeichnet, daß der Abstand (a) der in Walzenumfangsrichtung/Drehrichtung (16) gesehen benachbarten Pilznoppenbolzen gleich oder kleiner ist als der Abstand (b) der in Walzenachsrichtung gesehen benachbarten Pilznoppenbolzen, in einem Verhältnis von 1 : 1 bis ca. 1 : 2.

8. Oberflächenpanzerung nach den Ansprüchen 1 bis 7, dadurch gekennzeichnet, daß die Formgebung des neuen unverschlissenen Kopfes und/oder der Werkstoff des Kopfes der Pilznoppenbolzen dem Verschleißverhalten des Bolzenkopfes angepaßt sind.

9. Oberflächenpanzerung nach einem der Ansprüche 1 bis 8, dadurch gekennzeichnet, daß die Noppenbolzenreihen (17 bis 20) in Walzenumfangsrichtung gesehen schräg zu den Walzenmantellinien verlaufen und V-förmig angeordnet sind.

## Claims

1. Surface armouring for the rollers of high pressure roller presses for the pressure crushing of granular material, with a multiplicity of buried bolts (11) of a hard material set into corresponding cut-outs in the roller body (10), which extend out from the roller body (10) and between which pockets (17) are formed for the acceptance of compacted fine grain material, characterised in that the buried bolts (11) have the configuration of a mushroom whose head (12) extends outwards from the roller body (10) and whose shank (13) is set into the corresponding cut-out or boring in the roller body (10) such that a free space (14) remains between the bottom of the boring and the lower end of the bolt shank.

2. Surface armouring according to Claim 1, characterised in that the abutment face of the buried bolt head (12) to the roller body (10) is flush with the roller surface or set into/sunk into a roller body head cut-out (15).

3. Surface armouring according to Claim 2, characterised in that the roller body head cut-out (15) for the acceptance of the buried bolt head (12) has a flat, cone-shaped or spherical calotte abutment surface.

4. Surface armouring according to Claims 1 to 3, characterised in that the buried bolt head (12) is circular or polygonal in the plan view.

5. Surface armouring according to one of the Claims 1 to 4, characterised in that the upper side of the buried bolt head (12) is level flat or arched formed in the shape of a mushroom head.

6. Surface armouring according to one or more of the Claims 1 to 5, characterised in that the adjacent rows of mushroom headed buried bolts arranged along the roller surface lines are each displaced into spaces between them.

7. Surface armouring according to Claims 1 to 6, characterised in that the separation (a) of adjacent mushroom headed buried bolts (11) as seen in the roller circumference/direction of rotation direction (16) is equal to or smaller than the separation (b) of the adjacent mushroom headed bolts as seen in the direction of the roller axis, by a ratio of 1 : 1 to ca. 1 : 2.

8. Surface armouring according to Claims 1 to 7, characterised in that the conformation of the new unworn head and/or the material of the head of the mushroom headed bolt are matched to the conditions of wear of the bolt head.

9. Surface armouring according to Claims 1 to 8, characterised in that the rows of buried bolts (17 to 20) as seen in the direction of the roller circumference run at an angle to the roller surface lines and are arranged in a "V" shape.

## Revendications

1. Blindage superficiel de rouleaux de presses à rouleaux à haute pression servant à broyer des produits granuleux, comportant un grand nombre de goujons (11) faits d'un matériau dur logés dans des évidements correspondants du corps de rouleau (10) sur lequel ils font saillie en formant des poches (17) pour recevoir le produit granuleux comprimé,
caractérisé en ce que
chaque goujon (11) a la forme d'un champignon dont la tête (12) dépasse vers l'extérieur du corps de rouleau (10) et dont la tige (13) est insérée dans l'évidement correspondant c'est-à-dire le perçage du corps de rouleau, de manière qu'il subsiste un espace libre (14) entre le fond du perçage et l'extrémité inférieure du goujon.

2. Blindage selon la revendication 1,
caractérisé en ce que
la portée d'appui de la tête (12) du goujon sur le corps de rouleau (10) affleure la surface de celui-ci ou est enfoncée dans un évidement de tête (15) pratiqué dans le corps de rouleau.

3. Blindage selon la revendication 2,
caractérisé en ce que
l'évidement de tête (15) recevant la tête de goujon (12) présente une portée plane, conique ou en forme de calotte sphérique.

4. Blindage selon l'une quelconque des revendications 1 à 3,
caractérisé en ce que
la tête de goujon (12), vue en plan, est ronde ou polygonale.

5. Blindage selon l'une quelconque des revendications 1 à 4,
caractérisé en ce que
la face supérieure de la tête de goujon (12) est plate ou bombée à la manière d'un champignon.

6. Blindage selon l'une ou plusieurs des revendication 1 à 5,
caractérisé en ce que
des séries voisines constituées de goujons en forme de champignons alignés sur des génératrices de la surface du rouleau, ont leurs goujons décalés les uns par rapport aux autres.

7. Blindage selon l'une quelconque des revendications 1 à 6,
caractérisé en ce que
la distance (a) séparant deux goujons en forme de champignons voisins selon la direction périphérique (16) du rouleau, et la distance (b) séparant deux goujons en forme de champignons voisins selon la direction de l'axe du rouleau, sont dans un rapport allant de 1 : 1 à 1 : 2.

8. Blindage selon l'une quelconque des revendications 1 à 7,
caractérisé en ce que
la forme donnée à la tête neuve, non usée et/ou le matériau constituant la tête du goujon en forme de champignon, sont adaptés au comportement du goujon à l'usure.

9. Blindage selon l'une quelconque des revendications 1 à 8,
caractérisé en ce que
les séries de goujons (17 à 20) observées en direction périphérique, sont disposées obliquement par rapport aux génératrices de la surface de rouleau et forment un V.
